# FASCICULE DE BREVET EUROPEEN

(11) **EP 0 169 777 B1**
(45) Date de publication et mention de la délivrance du brevet: **12.10.1988**
(21) Numéro de dépôt: 85401441.2
(22) Date de dépôt: 15.07.1985
(51) Int. Cl.: B42F 11/02

(54) **Reliure mobile**
Einrichtung zum Ordnen
Filing device

(30) Priorité: 20.07.1984 FR 8411832
(43) Date de publication de la demande: 29.01.1986
(73) Titulaire: Balland, François, 75020 Paris (FR)
(72) Inventeur: Balland, François, 75020 Paris (FR)
(74) Mandataire: Boivin, Claude

(56) Documents cités:
- BE-A- 379 495
- DE-A- 3 037 821
- GB-A- 518 389

## Description

Dans les reliures, dites reliures mobiles, qui sont destinées à maintenir assemblées une série de revues, celles-ci peuvent être maintenues en place par des éléments en S dont on engage une branche dans le pli central d'une revue, l'autre branche étant fixée au dos de la revue.

Certaines reliures mobiles comportant des éléments de maintien en S sont constituées de deux feuilles de carton, ou matière semi-rigide analogué, qui s'étendent sur toute la longueur de la reliure et qui sont collées l'une à l'autre, sauf au moins dans les portions d'extrémité du dos, la feuille intérieure étant munie d'une ouverture dans laquelle peut être engagée l'une des branches d'extrémité de l'élément en 2, l'autre extrémité étant ensuite engagée au milieu d'une revue à relier. De tels éléments de maintien en S sont p.e. montrés dans le document BE-A-379 495.

L'expérience montre que, lorsque la reliure comprend un nombre relativement important de revues, la feuille interieure du dos s'écarte de la feuille extérieure et les éléments de maintien risquent de se dégager de la reliure.

La présente invention a pour objet une reliure mobile du type ci-dessus perfectionnée de manière à remédier à cet inconvénient.

La reliure selon l'invention est caractérisée en ce que les éléments de maintien sont munis d'une encoche sur la face interne de leur branche centrale se trouvant en regard de l'ouverture lorsqu'ils sont en place dans la reliure, et en ce qu'elle comporte une coupelle qui peut s'engager dans l'ouverture entre les deux feuilles du dos et qui est munie d'un rebord propre à s'encastrer dans les encoches des éléments. Les éléments de maintien sont ainsi immobilisés et ne peuvent glisser intempestivement.

Par ailleurs, lorsque le dos est cintré, la coupelle est incurvée au profil du dos et empêche le dos de s'aplatir sous l'effet du poids des revues.

On a décrit ci-après, à titre d'exemple non limitatif, un mode de réalisation de la reliure selon la présente invention, avec référence au dessin annexé dans lequel:
La Figure 1 est une vue en perspective montrant l'une des extrémités de la reliure ouverte;
La Figure 2 est une vue en coupe, à plus grande échelle, d'un détail de cette reliure;
La Figure 3 est une vue en perspective d'un élément de maintien;
La Figure 4 est une vue en perspective de la coupelle;
La Figure 5 est une vue en perspective d'un autre élément de maintien.

Telle qu'elle est représentée au dessin, la reliure mobile selon l'invention est constituée de deux feuilles 1 et 2, en carton ou matière semi- riaide analoaue. qui sont superposées et dans lesquelles sont formées des lignes de pliage 3 et 4. La feuille de carton externe 1 est revêtue d'une feuille de décoration 5 alors que la feuille interne 2 est revêtue d'une page de garde 6. Les deux feuilles 1 et 2 sont collées l'une à l'autre à l'extérieur des lignes 3 et 4, mais non dans leur partie 7 comprise entre ces lignes, qui a été cintrée à chaud et destinée à constituer le dos de la reliure. La page de garde 6 s'étend sur toute la largeur de la reliure et la feuille décorative 5 comporte des replis qui recouvrent les tranches des feuilles 1 et 2.

Une ouverture 8 sensiblement rectangulaire est ménagée dans la feuille de carton 2 et dans la page de garde 6 qui la recouvre, au voisinage de chacune des extrémités de la partie 7.

La reliure est associée à des éléments de maintien ou agrafes qui peuvent être engagés dans les ouvertures 8.

Dans le mode de réalisation des Figures 2 et 3, chaque agrafe 9 est en matière plastique moulée. Elle est approximativement en forme de S. L'une 9a de ses branches extérieures est relativement mince et disposée dans le plan de l'agrafe. Son autre branche extéxieure 9b est également relativement mince; mais elle est disposée dans un plan perpendiculaire à celui de l'agrafe, comme on le voit à la Figure 3. Sa branche centrale 9c se prolonge par un becquet 9d, au-delà de l'endroit 9e où elle se raccorde à la branche 9b. Les extrémités de la branche 9a et du becquet 9d sont effilées; la branche 9b présente une section longitudinale biseautée. Une encoche 9f est prévue sur la face interne de la branche centrale 9c, au-dessus de l'endroit 9e. Chaque ouverture 8 a une hauteur un peu supérieure à celle de la partie 9e de l'agrafe.

Il est par ailleurs prévu deux coupelles 10 dont la largeur est sensiblement celle du dos et a même cambrure que celui-ci. Chacune est munie à sa base d'un rebord 10a pouvant s'engager dans l'encoche 9f d'une agrafe 9. Ces coupelles 10 sont préalablement engagées respectivement dans l'ouverture 8 supérieure et dans l'ouverture 8 inférieure, entre les deux feuilles 1 et 2, jusqu'à ce que leur rebord 10a se trouve pratiquement au contact du bord de l'ouverture 8 la plus éloignée du milieu de la reliure.

Pour mettre en place une agrafe 9, il suffit d'engager sa branche 9b à travers l'une des ouvertures 8, par exemple l'ouverture 8 supérieure, entre les deux feuilles 1 et 2, jusqu'à ce que le rebord 10a de la coupelle s'engage dans son encoche 9f (voir Figure 2).

Pour fixer une revue 11 dans la reli-tre, on met en place une agrafe 9 dans chacune des ouvertures 8 et on engage les branches 9a des deux agrafes au milieu de la revue 11. Les branches 9aqui sont minces et disposées dans le plan de la revue n'augmentent que de très peu l'épaisseur de cette revue.

Les agrafes 9 étant accrochées aux coupelles 10 ne peuvent se dégager des ouvertures 8. Par ailleurs, ces coupelles conservent au dos 7 sa fnrme cintrée. Dans le mode de réalisation de la Figure 5, l'agrafe 12 est constituée par un fil ou une tige métallique pliée en S, ses branches 12a et 12b étant destinées à être insérées respectivement au milieu d'une revue 11 et entre les deux feuilles 1 et 2 de la reliure. Sa branche centrale 12c comporte, à une faible distance de son raccordement avec la branche 12b, un double repli 12d formant une encoche tournée vers la branche 12b.

Cette agrafe s'utilise comme l'agrafe 9. Lors de la mise en place de la branche 12b entre les deux feuilles 1 et 2, elle est verrouillée en position par l'engagement du repli 1 _{O}a de la coupelle 10 dans son double repli 12d.

## Revendications

1. Reliure mobile comportant des éléments de maintien ou agrafes en S et constituée de deux feuilles (1 et 2) de carton, ou matière semi-rigide analogue, qui s'étendent sur toute la longueur de la reliure et qui sont collées l'une à l'autre, sauf au moins dans les portions d'extrémité du dos, la feuille intérieure étant munie d'une ouverture (8) dans laquelle peut être engagée l'une des branches d'extrémité de l'élément en S, l'autre extrémité étant ensuite engagée au milieu d'une revue à relier,

caractérisée en ce que les éléments de maintien (9 ou 12) sont munis d'une encoche, (9f ou 12d) sur la face interne de leur branche centrale (9c, 12c) se trouvant en regard de l'ouverture (8) lorsqu'ils sont en place dans la reliure, et en ce qu'elle comporte une coupelle

(10) qui peut s'engager dans l'ouverture (8) entre les deux feuilles (1 et 2) du dos et qui est munie d'un rebord (10a) tourné vers l'extérieur et propre à s'encastrer dans les encoches (9f ou 12d) des éléments.

2. Reliure mobile selon la revendication 1, caractérisée en ce que les éléments de maintien (9) sont en matière plastique moulée.

3. Reliure mobile selon la revendication 1, caractérisée en ce que les éléments de maintien (12) sont constitués par une tige métallique pliée.

## Patentansprüche

1. Lösbare Einbanddecke mit S-förmigen Halteelementen oder Klammern, bestehend aus zwei Bögen (1 und 2) aus Pappe oder einem entsprechenden halbstarren Material, die sich über die gesamte Länge der Einbanddecke erstrecken und miteinander verklebt sind, jedoch mit Ausnahme zumindest der äußersten Enden des Deckenrückens, wobei der innere Bogen mit einer Öffnung (8) für den Eingriff einer der Endschenkel des S-förmigen Elements versehen ist, dessen anderer Endschenkel dann zum Eingriff in der Mitte einer abzuheftenden Zeitschrift gebracht ist, dadurch gekennzeichnet, daß die Halteelemente (9 oder 12) eine Vertiefung (9f oder 12d) auf der Innenseite ihres Mittelschenkels (9c, 12c) aufweisen, die sich gegenüber der Öffnung (8) befindet, wenn die Halteelemente in der Einbanddecke in Stellung gebracht sind, und daß sie einen zum Einsetzen in die Öffnung (8) zwischen den beiden Bögen (1 und 2) des Deckenrückens bestimmten schalenförmigen Teil (10) aufweist, der mit einer Umbiegung (10a) versehen ist, die nach außen gerichtet und in den Vertiefungen (9f oder 12d) der Halteelemente verspannbar ist.

2. Lösbare Einbanddecke nach Anspruch 1, dadurch gekennzeichnet, daß die

Halteelemente (9) aus spritzgegossenem Kunststoff bestehen.

3. Lösbare Einbanddecke nach Anspruch 1, dadurch gekennzeichnet, daß die

Halteelemente (12) aus einem gebogenen Metallstab bestehen.

## Claims

1. Movable book binding comprising S latching elements or clamps and consisting of two cardboard sheets (1 and 2), or of a similar semirigid material, and are stretched along the whole length of the book binding and which are both glued together, except at least inside the portions of the extremity of the back, the internal sheet being provided with an opening (8) in which one of the extremity branches of the S element can be fitted in, the other extremity then being fitted into the middle of a magazine to be bound,

characterised in that the latching elements (9 or 12) are provided with a notch (9f or 12d) on the internal side of their middle branch (9c, 12c) being situated opposite the opening (8) when they are in place inside the book binding, and in that it comprises a cupel (10) which can be fitted into the opening (8) between the two sheets (I and 2) of the back, and which is provided with an edge (10a) turned towards the exterior and is suitable to be fixed inside the notches (9f or 12d) of the elements.

2. Movable book binding according to claim 1, characterised in that the latching elements (9) are made of moulded plastic material.

3. Movable book binding according to claim 1, characterised in that the latching elements (12) are made of folded metal rod.
